# EUROPÄISCHE PATENTSCHRIFT

(11) **EP 1 620 622 B1**
(45) Veröffentlichungstag und Bekanntmachung des Hinweises auf die Patenterteilung: **11.08.2010**
(21) Anmeldenummer: 04730475.3
(22) Anmeldetag: 30.04.2004
(51) Int. Cl.: E05B 65/32

(54) **KRAFTFAHRZEUGTÜRVERSCHLUSS**
MOTOR VEHICLE DOOR LOCK
FERMETURE DE PORTE DE VEHICULE

(30) Priorität: 08.05.2003 DE 10320447
(43) Veröffentlichungstag der Anmeldung: 01.02.2006
(73) Patentinhaber: Kiekert Aktiengesellschaft, 42579 Heiligenhaus (DE)
(72) Erfinder: GRAUTE, Ludger, 45130 Essen (DE)
(86) Internationale Anmeldenummer: PCT/DE2004/000911
(87) Internationale Veröffentlichungsnummer: WO 2004/101928

(56) Entgegenhaltungen:
- EP-A- 0 743 413
- EP-A- 0 769 599
- DE-A- 2 340 301
- DE-U- 9 210 719
- FR-A- 2 786 523
- GB-A- 2 200 682
- US-A- 5 896 767

## Beschreibung

Die Erfindung betrifft einen Kraftfahrzeugtürverschluss, mit einem Gesperre aus im Wesentlichen Drehfalle und Sperrklinke, und mit einem Sperrelement für einen Verriegelungshebel, wobei das Sperrelement bei geöffneter Drehfalle verhindert, dass der Verriegelungshebel seine Verriegelungsposition einnimmt. - In der Regel sorgt das Sperrelement dafür, dass der Verriegelungshebel bei offener bzw. geöffneter Drehfalle in seiner Entriegelungsposition verbleibt.

Bei einem Kraftfahrzeugtürverschluss der eingangs beschriebenen Ausführungsform entsprechend der DE 199 34 128 A1 wird ein spezieller Hub des Innentürgriffes benötigt, um einen zugehörigen Zentralverriegelungshebel in dessen verriegelte Stellung überführen zu können. Außerdem ist es durch die gemäß § 3 (2) PatG zu berücksichtigende DE-Patentanmeldung DE 102 40 003 bekannt, eine Drehfalle in Kombination mit einem Sperrhebel zu einer Baueinheit zusammenzufassen.

Dadurch will man insgesamt erreichen, dass bei geöffneter Tür und folglich offener Drehfalle der betreffende Verriegelungshebel seine Verriegelungsstellung nicht einnehmen kann. Denn das könnte dazu führen, dass auch die Drehfalle geschlossen wird. Das wiederum hätte dann zur Folge, dass die beispielsweise manuell geschlossene Kraftfahrzeugtür gegen den obligatorischen Schließbolzen anschlägt, weil die Drehfalle nicht mehr offen ist.

Die bisherigen Ausführungsformen können nicht in allen Punkten überzeugen. Denn sie greifen auf zumeist aufwendige Konstruktionen zurück. Hier will die Erfindung insgesamt Abhilfe schaffen.

Weiterhin ist aus EP-A-0 769 599 einen Kraftfahrzeugtürverschluss gemäß dem Oberbegriff des Anspruchs 1 bekannt.

Der Erfindung liegt das technische Problem zugrunde, einen Kraftfahrzeugtürverschluss der eingangs beschriebenen Ausgestaltung so weiter zu entwickeln, dass auf einfache Art und Weise verhindert wird, dass der Verriegelungshebel seine Verriegelungsposition einnimmt.

Zur Lösung dieser Aufgabenstellung schlägt die Erfindung einen Kraftfahrzeugtürverschluss gemäß Anspruch 1 vor.

Im Gegensatz zu der DE 102 40 003 fährt die erfindungsgemäße Verriegelungssperre bzw. das Sperrelement also aktiv in die betreffende Aussparung des Verriegelungshebels ein. Ein gegenseitiges Anschlagen und Blockieren der Verriegelungssperre und des Verriegelungshebels findet also nicht statt. Dadurch wird unter allen Umständen gewährleistet, dass der Verriegelungshebel seine Entriegelungsposition beibehält, solange nämlich die Verriegelungssperre bzw. das Sperrelement in die betreffende Aussparung des Verriegelungshebels zu seiner Blockade eingreift. Erst wenn die Verriegelungssperre die betreffende Aussparung verlässt, ist der Verriegelungshebel in der Lage, beispielsweise in die Verriegelungsstellung überzugehen.

Im Detail handelt es sich bei der erfindungsgemäßen Verriegelungssperre um einen im Wesentlichen linear bewegbaren Schubhebel, welcher an ein von der Drehfalle beaufschlagtes Zwischenelement angeschlossen sein ist. Zusammengenommen bilden der linear bewegbare Schubhebel und das in der Regel als um eine Achse drehbarer Zwischenhebel ausgebildete Zwischenelement erfindungsgemäß einen Kurbeltrieb.

Dieser Kurbeltrieb wird von der Drehfalle beaufschlagt, so dass die Verriegelungssperre bzw. der Schubhebel die beschriebenen Linearbewegungen vollführt, um den Verriegelungshebel bedarfsweise in seiner Entriegelungsposition festzusetzen. Dazu verfügt die Verriegelungssperre in der Regel über eine in die Aussparung eingreifende frontseitige Nase. Zusätzlich mag sie einen frontseitigen Anschlag zur Begrenzung ihres Weges besitzen, welcher bei in die Aussparung eingefahrener Nase seine Wirkung entfaltet. Das heißt, der vorgenannte Anschlag sorgt dafür, dass die blockierende Bewegung des Schubhebels bzw. der Verriegelungssperre eine Begrenzung erfährt, nämlich dann, wenn der Anschlag bei in die Aussparung eingefahrener Nase gegen den Verriegelungshebel zur Anlage kommt.

Um die im Wesentlichen lineare Bewegung der Verriegelungssperre bzw. des Schubhebels darstellen zu können, wird die Verriegelungssperre üblicherweise auf einem Einsatz bzw. Einlaufeinsatz geführt. Dieser Einlaufeinsatz ist in ein Gehäuse bzw. den Schlosskasten des Kraftfahrzeugtürverschlusses eingesetzt und sorgt für die funktionssichere Führung des Schließbolzens bei seinem Weg in Richtung auf die Drehfalle und hiervon weg. Der Einlaufeinsatz mag als in Richtung auf die Drehfalle geöffneter Kunststoffeinsatz ausgeführt sein, welcher über eine Führungsfläche im Bereich der Verriegelungssperre verfügt.

Zusätzlich zu dem Anschlag besitzt die Verriegelungssperre ergänzend eine Aussparung für einen Lagerzapfen des Zwischenelementes. Sowohl der Anschlag als auch die Aussparung definieren die jeweiligen Endstellungen der Verriegelungssperre und begrenzen diese. Denn die Verriegelungssperre lässt sich zwischen der zurückgezogenen und den Verriegelungshebel freigebenden und der vorgeschobenen und den Verriegelungshebel blockierenden Endstellung hin- und herbewegen. Dabei definiert die Aussparung die zurückgezogene und den Verriegelungshebel freigebende Position, während der Anschlag mit der vorgeschobenen und den Verriegelungshebel blockierenden Endstellung der Verriegelungssperre korrespondiert.

Im Ergebnis wird ein Kraftfahrzeugtürverschluss zur Verfügung gestellt, der über ein Sperrelement bzw. eine Verriegelungssperre verfügt, die den Verriegelungshebel und folglich das gesamte Verriegelungshebelwerk funktionssicher in der Entriegelungsposition hält, sofern sich die Drehfalle in ihrer offenen Position befindet. Nur dann, wenn die Drehfalle geschlossen ist, wird der Verriegelungshebel freigegebenen und kann folgerichtig seine Stellung "verriegelt" einnehmen. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1 und 2**: den erfindungsgemäßen Kraftfahrzeugtür- verschluss in verschiedenen Ansichten,
- **Fig. 3**: den Kraftfahrzeugtürverschluss nach den Fig. 1 und 2 mit im Schlossgehäuse ange- brachtem Einsatz zur Halterung des Zwi- schenelementes und
- **Fig. 4 und 5**: die Verriegelungssperre am Zwischenele- ment bei geöffneter Drehfalle (Fig. 4) und geschlossener Drehfalle (Fig. 5).

In den Figuren ist ein Kraftfahrzeugtürverschluss dargestellt, der in seinem grundsätzlichen Aufbau über ein Gesperre 1, 2 aus Drehfalle 1 und Sperrklinke 2 verfügt. Das Gesperre 1, 2 wechselwirkt mit einem lediglich in Fig. 1 angedeuteten Schließbolzen 3 in üblicher Art und Weise. Um die Position der Drehfalle 1 abfragen zu können, ist ein Sensor 4 vorgesehen, der im Rahmen des Ausführungsbeispiels als Mikroschalter 4 ausgebildet ist.

Zwischen dem Sensor bzw. Mikroschalter 4 und der abzufragenden Drehfalle 1 findet sich ein Zwischenelement 5, welches die Bewegungen der Drehfalle 1 auf den Sensor 4 überträgt. Das Zwischenelement 5 ist im Rahmen des Ausführungsbeispiels als Zwischenhebel 5 mit im Wesentlichen kreisförmiger bis ovaler Gesamtgestaltung ausgeführt. Grundsätzlich können natürlich jedwede Zwischenelemente 5 realisiert werden, die in der Lage sind, die Drehbewegungen der Drehfalle 1 auf den Sensor bzw. Mikroschalter 4 zu übertragen. Denkbar ist es hier, mit beispielsweise Stellstangen, Zahnrädern, Reibrädern, Bowdenzügen etc. zu arbeiten. Den geringsten konstruktiven Aufwand stellt jedoch der Zwischenhebel 5 entsprechend dem Ausführungsbeispiel dar.

Das Zwischenelement bzw. der Zwischenhebel 5 ist um eine Achse 6 drehbar gelagert. Die Drehfalle 1 verfügt über eine demgegenüber im Wesentlichen senkrecht angeordnete Achse 7. Durch diese winklige Anordnung der beiden Achsen 6, 7 ergibt sich, dass das Zwischenelement bzw. der Zwischenhebel 5 von der Drehfalle 1 nur innerhalb eines begrenzten Drehwinkels mitgenommen wird, um den Sensor bzw. Mikroschalter 4 auszulösen. In der Regel erfolgt die beschriebene Mitnahme dann, wenn die Drehfalle 1 die in den Fig. 1 und 2 dargestellte Hauptraststellung verlässt. Dazu mag die Sperrklinke 2 (mechanisch oder motorisch) ausgehoben werden, so dass die Drehfalle 1 eine in Fig. 2 durch einen Pfeil angedeutete Drehung im Uhrzeigersinn vollführt.

Das hat zur Folge, dass ein Vorsprung 8 an der Drehfalle 1 in Eingriff mit einem Ausleger 9 am Zwischenelement bzw. Zwischenhebel 5 kommt, so dass die sich im Uhrzeigersinn drehende Drehfalle 1 den Zwischenhebel 5 in seiner Frontansicht im angedeuteten Gegenuhrzeigersinn um die Achse 6 verschwenkt. Dadurch ist eine Abfragekontur 10 am Zwischenhebel 5 für den Sensor 4 in der Lage, ein Signal ausgangsseitig des Sensors 4 zu produzieren. Eine nicht dargestellte Steueranlage wird also darüber unterrichtet, dass die Drehfalle 1 ihre Hauptraststellung verlassen hat und eine Öffnungsbewegung vollführt.

Ausgehend von der Öffnungsstellung der Drehfalle 1 resultieren Schließbewegungen der Drehfalle 1 durch eine Relativbewegung zwischen dem Schließbolzen 3 und einem Einlaufmaul 11 in Drehungen des Zwischenhebels 5 in Frontansicht im Uhrzeigersinn. Im Bezugssystem des Kraftfahrzeugtürverschlusses fährt der Schließbolzen 3 in das Einlaufmaul 11 ein. In Wirklichkeit wird dieser Vorgang natürlich dadurch verursacht, dass eine Kraftfahrtzeugtür mit dem daran befindlichen Kraftfahrzeugtürverschluss gegenüber einer Kraftfahrzeugkarosserie mit dem hieran befestigten Schließbolzen bewegt wird.

So oder so sorgt dieser Vorgang dafür, dass der Sensor bzw. Mikroschalter 4 nicht ausgelöst wird. Grundsätzlich könnte man natürlich auch diese Bewegung bzw. das Erreichen der Häuptraststellung seitens der Drehfalle 1 ergänzend mit abfragen. Das ist jedoch nicht dargestellt. Denn es geht primär darum, die Öffnungsbewegung der Drehfalle 1 zu sensieren.

Aufgrund des realisierten Zwischenelementes bzw. Zwischenhebels 5 kann der Sensor bzw. Mikroschalter 4 an praktisch beliebiger Stelle innerhalb eines Schlossgehäuses bzw. Schlosskastens 12 angeordnet werden. Vorliegend hat sich seine Platzierung an einem L-Schenkel des Schlosskastens bzw. Schlossgehäuses 12 als günstig erwiesen. Die Drehfalle 1 gibt also nicht (mehr) die Position des Sensors 4 vor. Das Zwischenelement bzw. der Zwischenhebel 5 ist vorteilhaft im Rahmen des Ausführungsbeispiels an einem Einsatz 13 für das Schlossgehäuse bzw. den Schlosskasten 12 gelagert. Das zeigt insbesondere die Fig. 3, wo dieser Einsatz 13 dargestellt ist. Bei dem Einsatz 13 handelt es sich um einen Einlaufeinsatz 13, also einen solchen Einsatz, welcher das Einlaufmaul 11 für den Schließbolzen 3 definiert. Bei dem Einsatz bzw. Einlaufeinsatz 13 handelt es sich um ein Kunststoffspritzgussteil mit integriertem Dämpferelement 14 für den Schließbolzen 3 sowie die Drehfalle 1.

Dieser Einsatz bzw. Einlaufeinsatz 13 verfügt über eine Befestigungsplatte 15 mit Verlängerung, die einen Zapfen als Achse 6 aufnimmt, auf den wiederum der Zwischenhebel 5 aufgesteckt ist. Dadurch formen Einsatz 13 und Zwischenhebel 5 eine Baueinheit, die als Ganzes mit dem Schlossgehäuse bzw. Schlosskasten 12 verbunden werden kann, beispielsweise durch Rasten, Vernieten, Verschrauben, Verkleben etc.. Auch das Zwischenelement bzw. der Zwischenhebel 5 mag als Kunststoffspritzgussteil ausgeführt sein. Eine zusätzlich noch in Fig. 3 dargestellte Verstärkungsplatte 16 sorgt unter anderem für die einwandfreie Halterung der Drehfalle 1.

Anhand der Fig. 4 und 5 wird nun die weitere Funktion des Zwischenelementes 5 deutlich. Denn dieses überträgt nicht nur Drehbewegungen der Drehfalle 1 auf den Sensor 4, sondern stellt auch eine Aufnahme für ein Sperrelement bzw. eine Verriegelungssperre 17 zur Verfügung. Diese Verriegelungssperre 17 blockiert bei geöffneter Drehfalle 1 (vgl. Fig. 4) einen Verriegelungshebel 18 mechanisch. Zu diesem Zweck greift die als Schubhebel 17 ausgeführte Verriegelungssperre 17 mit einer frontseitigen Nase 19 in eine Aussparung 20 des Verriegelungshebels 18 ein.

Befindet sich die Drehfalle 1 jedoch in ihrer geschlossenen Position, so wird die Verriegelungssperre bzw. der Schubhebel 17 von dem Zwischenhebel 5 zurückgezogen, so dass die Nase 19 die Aussparung 20 verlässt. Der Verriegelungshebel 18 ist dann frei.

Man erkennt, dass das Verriegelungselement bzw. der Schubhebel 17 zusammen mit dem Zwischenelement bzw. dem Zwischenhebel 5 einen Kurbeltrieb formt, welcher durch einen frontseitigen Anschlag 21 in seiner Bewegung gebremst wird. Das gilt dann, wenn die Verriegelungssperre bzw. der Schubhebel 17 in die vorgeschobene und den Verriegelungshebel 18 blockierende Endstellung bewegt wird. Denn dann kommt der Anschlag 21 an den betreffenden Verriegelungshebel 18 zur Anlage und wird folglich der Weg der Verriegelungssperre bzw. des Schubhebels 17 bei in die Aussparung 20 eingefahrener Nase 19 begrenzt.

Zusätzlich verfügt die Verriegelungssperre bzw. der Schubhebel 17 über eine Aussparung 22 für einen Lagerzapfen 23 des Zwischenelementes bzw. des Zwischenhebels 5. Mit Hilfe dieser Aussparung 22 und des Lagerzapfens 23 wird eine weitere Endstellung der Verriegelungssperre 17 definiert, nämlich die zurückgezogene und den Verriegelungshebel 18 freigebende Position. Beide Endstellungen sind in den Fig. 4 und 5 dargestellt.

Zwischen diesen Positionen bewegt sich der Schubhebel 17 hin und her, und zwar linear. Zu seiner Führung trägt dabei der Einlaufeinsatz bzw. Einsatz 13 mit einer entsprechenden Führungsfläche 24 bei. Das heißt, die Drehbewegungen der Drehfalle 1 werden über den Zwischenhebel 5 zunächst einmal in eine andere Ebene transformiert und hiervon ausgehend mit Hilfe des drehbar angeschlossenen Schubhebels 17 und des zwischen dem Zwischenhebel 5 und dem Schubhebel 17 realisierten Kurbeltriebes in die vorerwähnten Linearbewegungen entlang des Einsatzes 13 bzw. dessen Fläche 24 umgesetzt. Die Anbindung des Schubhebels 17 an den Zwischenhebel 5 kann dadurch geschehen, dass der Schubhebel 17 mit dem Zwischenhebel 5 vernietet oder auf den Zwischenhebel 5 aufgeclipst ist. In ähnlicher Weise lassen sich sämtliche übrigen Hebel miteinander verbinden, nämlich durch Vernieten oder Aufclipsen.

## Patentansprüche

1. Kraftfahrzeugtürverschluss, mit einem Gesperre (1, 2) aus im Wesentlichen Drehfalle (1) und Sperrklinke (2), und mit einem Sperrelement (17) für einen Verriegelungshebel (18), wobei das Sperrelement (17) bei geöffneter Drehfalle (1) verhindert, dass der Verriegelungshebel (18) seine Verriegelungsposition einnimmt, und dass das Sperrelement (17) als von der Drehfalle (1) gesteuerte Verriegelungssperre (17) ausgebildet ist, welche bei in Entriegelungsposition befindlichem Verriegelungshebel (18) in eine Aussparung (20) des Verriegelungshebels (18) zu seiner Blockade eingreift, **dadurch gekennzeichnet, dass** das Sperrelement (17) an ein von der Drehfalle (1) beaufschlagtes Zwischenelement (5) angeschlossen ist und zusammen mit diesem einen Kurbeltrieb (5, 17) formt.

2. Kraftfahrzeugtürverschluss nach Anspruch 1, **dadurch gekennzeichnet, dass** das Sperrelement (17) als im Wesentlichen linear bewegbarer Schubhebel (17) ausgebildet ist.

3. Kraftfahrzeugtürverschluss nach einem der Ansprüche 1 bis 2, **dadurch gekennzeichnet, dass** das Sperrelement (17) eine in die Aussparung (20) eingreifende frontseitige Nase (19) besitzt.

4. Kraftfahrzeugtürverschluss nach einem der Ansprüche 1 bis 3, **dadurch gekennzeichnet, dass** das Sperrelement (17) einen Anschlag (21) zur Begrenzung seines Weges bei in die Aussparung (20) eingefahrener Nase (19) aufweist.

5. Kraftfahrzeugtürverschluss nach einem der Ansprüche 1 bis 4, **dadurch gekennzeichnet, dass** das Sperrelement (17) drehbar an das als Drehfallenabfragehebel (5) ausgebildete Zwischenelement (5) angeschlossen ist.

6. Kraftfahrzeugtürverschluss nach einem der Ansprüche 1 bis 5, **dadurch gekennzeichnet, dass** das Sperrelement (17) auf einem Einsatz (13) geführt wird.

7. Kraftfahrzeugtürverschluss nach einem der Ansprüche 1 bis 6, **dadurch gekennzeichnet, dass** das Sperrelement (17) eine Aussparung (22) für einen Lagerzapfen (23) des Zwischenelementes (5) aufweist.

8. Kraftfahrzeugtürverschluss nach einem der Ansprüche 1 bis 7, **dadurch gekennzeichnet, dass** das Sperrelement (17) zwischen einer zurückgezogenen und den verriegelungshebel (18) freigebenden und einer vorgeschobenen und den verriegelungshebel (18) blockierenden Endstellung hin- und herbewegbar ist.

9. Kraftfahrzeugtürverschluss nach einem der Ansprüche 1 bis 8, **dadurch gekennzeichnet, dass** die beiden Endstellungen durch einerseits die Aussparung (22) und andererseits den Anschlag (21) des Sperrelementes (17) definiert werden.

## Claims

1. Vehicle door latch with a locking mechanism (1, 2) consisting mainly of a rotary latch (1) and pawl (2) and containing a locking element (17) for a locking lever (18), in which the locking element (17), with the rotary latch (1) opened, prevents the locking lever (18) from taking up its locking position and in which the locking element (17) is designed as a locking block (17) controlled by the rotary latch (1) which, with the locking lever (18) in the unlocked position, engages in a recess (20) of the locking lever (18) to block said lever, **characterized in that** the locking element (17) is connected to an intermediate element (5) acted upon by the rotary latch (1) and said elements form a crank mechanism (5, 17).

2. Vehicle door latch according to claim 1, **characterized in that** the locking element (17) is designed as a mainly linearly moveable sliding lever (17).

3. Vehicle door latch according to one of the claims 1 to 2, **characterized in that** the locking element (17) contains a front projection (19) engaging into the recess (20).

4. Vehicle door latch according to one of the claims 1 to 3, **characterized in that** the locking element (17) contains a stop (21) for limiting its travel in case of the projection (19) moving into the recess (20).

5. Vehicle door latch according to one of the claims 1 to 4, **characterized in that** the locking element (17) is rotatably connected to the intermediate element (5) designed as a rotary latch-detecting lever (5).

6. Vehicle door latch according to one of the claims 1 to 5, **characterized in that** the locking element (17) is guided on an insert (13).

7. Vehicle door latch according to one of the claims 1 to 6, **characterized in that** the locking element (17) contains a recess (22) for a bearing journal (23) of the intermediate element (5).

8. Vehicle door latch according to one of the claims 1 to 7, **characterized in that** the locking element (17) can be moved to and fro between a retracted end position, releasing the locking lever (18), and an advanced end position, blocking the locking lever (18).

9. Vehicle door latch according to one of the claims 1 to 8, **characterized in that** the two end positions are defined by the recess (22) on one and the stop (21) of the locking element (17) on the other hand.

## Revendications

1. Fermeture de portière de véhicule à moteur, avec un dispositif de blocage (1, 2) formé essentiellement d'un pêne (1) et d'un cliquet d'arrêt (2) et avec un élément de blocage (17) pour un levier de verrouillage (18), l'élément de blocage (17) empêchant lorsque le pêne (1) est ouvert que le levier de verrouillage (18) prenne sa position de verrouillage et que l'élément de blocage (17) formé comme blocage de verrouillage commandé par le pêne (1) qui se place dans son blocage lorsque le levier de verrouillage (18) se trouve dans la position de déverrouillage dans une cavité (20) du levier de verrouillage (18) **caractérisée en ce que** l'élément de blocage (17) est associé à un élément intermédiaire (5) sollicité par le pêne (1) et forme avec ce dernier une transmission à manivelle (5, 17).

2. Fermeture de portière de véhicule à moteur selon la revendication 1 **caractérisée en ce que** le cliquet d'arrêt (2) est formé comme levier de poussée (17) à mouvement essentiellement linéaire.

3. Fermeture de portière de véhicule à moteur selon les revendications 1 à 2 **caractérisée en ce que** l'élément de blocage (17) possède un taquet (19) au côté frontal s'accrochant dans la cavité (20).

4. Fermeture de portière de véhicule à moteur selon les revendications 1 à 3 **caractérisée en ce que** l'élément de blocage (17) présente une butée (21) pour délimiter sa course lorsque le taquet (19) est entré dans la cavité (20).

5. Fermeture de portière de véhicule à moteur selon les revendications 1 à 4 **caractérisée en ce que** l'élément de blocage (17) est associé à l'élément intermédiaire (5) formé comme levier d'interrogation de pêne (5).

6. Fermeture de portière de véhicule à moteur selon les revendications 1 à 5 **caractérisée en ce que** l'élément de blocage (17) est guidé sur un insert (13).

7. Fermeture de portière de véhicule à moteur selon les revendications 1 à 6 **caractérisée en ce que** l'élément de blocage (17) présente une cavité (22) pour un pion d'appui (23) de l'élément intermédiaire (5).

8. Fermeture de portière de véhicule à moteur selon les revendications 1 à 7 **caractérisée en ce que** l'élément de blocage (17) peut être actionné dans les deux sens entre une position finale retirée et libérant le levier de verrouillage (18) et une position finale avancée bloquant le levier de verrouillage (18).

9. Fermeture de portière de véhicule à moteur selon les revendications 1 à 8 **caractérisée en ce que** les deux positions finales sont définies d'un côté par la 22 et d'un autre côté par la butée (21) de l'élément de blocage (17).
